# EUROPÄISCHE PATENTSCHRIFT

(11) **EP 0 570 074 B1**
(45) Veröffentlichungstag und Bekanntmachung des Hinweises auf die Patenterteilung: **20.11.1996**
(21) Anmeldenummer: 93201348.5
(22) Anmeldetag: 14.05.1993
(51) Int. Cl.: E03C 1/33

(54) **Anrichte**
Worktop assembly with sink unit
Assemblage de plan de travail avec évier

(30) Priorität: 14.05.1992 NL 9200850; 06.02.1993 DE 9301675 U
(43) Veröffentlichungstag der Anmeldung: 18.11.1993
(73) Patentinhaber: DEKKER ZEVENHUIZEN B.V., NL-2761 EE Zevenhuizen (NL)
(72) Erfinder: Hvirring, Claus, NL-2761 BB Zevenhuizen (NL)
(74) Vertreter: Ferguson, Alexander

(56) Entgegenhaltungen:
- EP-A- 0 014 247
- DE-A- 2 934 215
- GB-A- 2 244 426
- NL-A- 7 903 380
- NL-A- 8 005 488
- US-A- 3 644 160

## Beschreibung

Die Erfindung bezieht sich auf ein Verfahren zum Einbanen eines Spülbeckens in eine Anrichte, welche eine Trägerplatte und ein auf deren Oberseite befestigtes Deckblatt aufweist, wobei die Anrichte mit einer durchgehenden Öffnung für die Aufnahme eines Spülbeckens versehen ist . Die Erfindung bezieht sich auch auf eine solche Anrichte. Ein Verfahren und eine Anrichte mit den Merkmalen der Oberbegriffe der Ansprüche 1 bzw. 4 ist aus der NL-A-79 03 380 bekannt.

Im allgemeinen können drei Methoden in Hinsicht auf die Art der Montage und der Aufnahme von Spülbecken in Anrichten unterschieden werden. Nach der ersten Methode wird eine Öffnung vorgesehen, bei der das Deckblatt die Öffnung begrenzt, die kleiner ist als das Spülbecken und bei der das Deckblatt gegenüber der Trägerplatte nach innen vorsteht. Das Spülbecken wird dann von unten her eingesetzt, bis die Oberseite des Spülbeckenrandes die Unterseite des vorstehenden Randes des Deckblattes berührt. Diese Methode wird die Unterbaumethode genannt. Nach der zweiten Methode wird eind durchgehende Öffnung mit konstantem Querschnitt in die Anrichte eingebracht und das Spülbecken mit seinem vorstehenden Rand auf die Teile des Deckblattes, die die Öffnung begrenzen, gesetzt. Diese Methode wird die Aufbaumethode genannt.

Diese beiden Methoden haben einige Nachteile. Ein Nachteil der Unterbaumethode ist der, daß der Rand, der die Öffnung begrenzt, stets sichtbar sein wird. Ein Nachteil der Aufbaumethode besteht darin, daß der Rand des Spülbeckens ein Hindernis auf dem Deckblatt bildet, wodurch Wasser, welches gegebenenfalles auf dem Deckblatt ansteht, nicht leicht zum Spülbecken hin weggewischt werden kann.

Die dritte Methode, die sogenannte Einlegemethode, hat diese Nachteile nicht. Hier wird das Spülbecken auf eine Weise in die Anrichte eingesetzt, daß die obere Fläche des Spülbeckenrandes sich auf gleicher Ebene mit der oberen Fläche des Deckblattes befindet.

Nach einer bekannten Ausführungsform der Einlegemethode wird eine durchgehende Öffnung für das Spülbecken in die Anrichte eingebracht, wobei der obere Teil der Öffnung, auf der Höhe des Deckblattes und (abhängig von der Dicke des Spülbeckenrandes) eines angrenzenden Teils der Trägerplatte einen größeren Durchmesser hat als der Rest der durchgehenden Öffnung. Hierdurch wird durch die Trägerplatte eine Auflagefläche für die untere Seite des Spülbeckenrandes geschaffen, wobei der Umriß des Spülbeckenrandes an den Deckblattrand anschließt. Zwischen dem Umriß des Spülbeckenrandes und dem des Deckblattes wird beim Einsetzen des Spülbeckens ein Abdichtungs- bwz. Befestigungskitt angebracht. Bei dieser Ausführungsform hat sich als nachteilig erwiesen, daß der Kitt nach einiger Gebrauchszeit teilweise nicht mehr vorhanden ist oder seine abdichtende Wirking nicht mehr in genügendem Ausmaß ausüben kann, so daß Wasser dort bis unten in den Spalt zwischen Deckblattrand und Umrißrand des Spülbeckenrandes durchdringen kann. Ist die Trägerplatte aus Holzfasern gefertigt, wird dieses Material durch Einwirking der nach unten durchgesickerten Feuchtigkeit quellen, wodurch die Anrichte ihr straffes Äußeres verliert. Aus diesem Grund wird man bei dieser bekannten Ausführungsform der Einlegemethode für die Trägerplatte wasserfestes Multiplex verwenden. Wasserfestes Multiplex ist, verglichen mit Holzfasermaterial, allerdings sehr teuer.

Das Problem der durchsickernden Feuchtigkeit hat man früher beispielsweise mit den Ausführungsweisen nach den niederländischen Patentanmeldung 80 05 488 versucht zu lösen.

Nach der daraus bekannten Ausführungsform wird während der Produktion der Anrichte über die gesamte Länge der Trägerplatte, beispielsweise einer Holzfaserplatte, ein nut- oder falzförmiger Raum gefräst, der eine größere Breite hat als die Breite des einzulegenden Spülbeckens. Dieser nut- oder falzförmige Raum wird dann gänzlich mit einer Füllmasse aus massivem Polyurethan oder Polyurethanschaum gefüllt, wonach das Ganze mit einem Deckblatt verkleidet und danach auf die gewünschte Länge durchgesägt wird. Auf der Einbaustelle wird eine Aussparung in der Anrichte vorgesehen, wobei so gearbeitet wird, daß das Deckblatt gegenüber dem vertikalen, geraden nut- oder falzförmigen Raum der Trägerplatte hervorsteht, so daß der Spülbeckenrand in horizontaler Richtung im Abstand von Holzfasermaterial bleiben wird. Allerdings gilt dies nur, wenn man den Querschnitt betrachtet. Im Längsschnitt wird kein nut- oder falzförmiger Raum in der Holzfaserplatte vorhanden sein, weil die Bahn der Füllmassa sich über die gesamte Länge der Anrichte erstreckt.

Nach einer zweiten, in jenem Dokument beschriebenen Ausführungsform wird eine Trägerplatte, nämlich eine Holzfaserplatte oben mit einer durchgehenden Aussparung, die einen geräumigen nut- oder falzförmigen Raum darstellt versehen. Danach wird eine massive oder schaumförmige Füllmasse in den nut- oder falzförmigen Raum angebracht, das Deckblatt aufgelegt und ein für Spülbeckenrand vorgehenen Einlegefalz in das Deckblatt und in die Füllmasse gefräst.

Bei diesen bekannten Ausführungsformen der Einlegemethode wird ein nut- oder falzförmiger Raum vor der Anordnung des Deckblattes geschaffen, was notwendigerweise in der Anrichtenfabrik geschehen muß. Dies bedeutet, daß die Abmessung des später zu montierenden Spülbeckens an einem Höchstwert gebunden sein wird, nämlich an der Abmessung der Breite des nut- onder falzförmigen Raumes. Wenn man so gut wie sicher ausschließen möchte, daß ein bestimmtes Spülbecken zu breit sein wird, dan muß für den nut- oder falzförmigen Raum eine maximale Abmessung genommen werden, wodurch eine große Menge (an teurer) Füllmasse benötigt wird, um diesen Raum zu füllen. Bei der ersten Ausführungsform nach der niederländischen Patentanmeldung 80 05 488 wird aufgrund der in der Länge durchgehenden Ausführung des nut- oder falzförmigen Raumes und durch die gerade Wand des nut- oder falzförmigen Raumes viel Füllmasse benötigt. Der Vorteil, daß eine Holzfaserplatte als Trägerplatte verwendet werden kann, wird hierdurch zwar nicht ganz aber doch mehr oder weniger aufgehoben.

Ein Nachteil der zweiten Ausführungsform nach der niederländischen Patentanmeldung 80 05 488 liegt darin, daß man dabei zwar die Abmessungen des nut- oder falzförmigen Raumes in Grenzen halten kann, aber daß die teure Füllmasse doch noch über einen erheblichen Bereich dessen Oberfläche größer is als der Querschnitt des Spülbeckenrandes, vorgesehen werden muß.

Beide letztgenannten bekannten Ausführungsformen haben den Nachteil eines zusätzlichen Arbeitsschrittes, nämlich das Anbringen der Füllmasse bevor das Deckblatt aufgelegt wird. Solche Handlungen können eigentlich nur in der Anrichtenfabrik ökonomisch durchgeführt werden. Das bedeutet, daß der Zwischenhandel, der Anrichten von den Fabriken abnimmt und auf Bestellung an Bauunternehmer liefert, die Füllmasse und die Größe des Füllmassenbereichs als Faktum akzeptieren muß und dadurch weniger Möglichkeiten hat, Anrichten den eigenen Wünschen anzupassen.

Deshalb besteht ein Bedarf für eine Anrichte, die für den Einbau von Spülbecken nach der Einlegemethode geeignet ist und dennoch dem Zwischenhandel viel Flexibilität bietet. Die Aufgabe der Erfindung ist es, ein solches Verfahren zu verschaffen.

Eine weitere Aufgabe der Erfindung is es, ein Verfahren nach der Einlegemethode zum Einbau eines Spülbeckens in eine Anrichte zu schaffen, bei der mit einer eingeschränkten Anzahl von Arbeitsschritten und mit einer geringeren Menger Zusatzmittel ein Aufbau von Anrichte und Spülbecken erreicht wird, bei dem nahezu ausgeschlossen ist, daß Feuchtigkeit zwischen das Deckblatt und den Spülbeckenrand und in Kontakt mit dem Material der Trägerplatte gelangen kann, so daß für die Trägerplatte auch ein feuchtigkeitempfindliches Material, z.B. eine Holzfaserplatte, benutzt werden kann.

Die Erfindung hat sonst die Aufgabe, eine Anrichte zu schaffen, die zur stabilen Aufnahme eines Spülbeckens nach der Einlegemethode geeignet ist.

Diese und andere Aufgaben werden mit der erfindungsgemäßen Verfahren nach Anspruch 1 erreicht.

Für das Verfahren laut der Erfindung kann eine Standardanrichte, welche beispielsweise nur aus einer Trägerplatte aus Holzfasern und aus einem darauf befestigten Kunststoffdeckblatt besteht, verwendet werden. Die Öffnung gemäß der Erfindung kann mittels einfacher Schneide- und Fräswerkzeuge eingebracht werden. Lediglich ein Teil das Deckblattes und des Holzfasermaterials müssen bei der Herstellung der Öffnung mit dem nut- oder falzförmigen Raum entfernt werden, so daß hier kein teures Material verschwendet wird. Aufgrund der zurückverzetzten Lage des Trägerplattengebietes, welches direkt an dem Deckblatt angrenzt, ist nahezu ausgeschlossen, daß Wasser, das evtl. zwischen Deckblatt und Spülbeckenrand durchsickern könnte, in dieses Gebiet gelangen kann.

Die zwischen dem ersten und dem zweiten Abschnitt der Trägerplatte gelegene und hauptsächlich nach oben gerichtete Fläche trägt hier dazu bei, daß dort eingebrachter Kitt an seinem Platz bleibt.

Vorzugsweise wird die Öffnung in der Anrichte so gemacht, daß der dritte Öffnungsabschnitt einen Durchmesser hat, der kleiner is als der Durchmesser des ersten Öffnungsabschittes. Dadurch kann der Teil des nut- oder falzförmigen Raumes, der sich innerhalb des Öffnungsransdes des Deckblattes erstreckt, direkt oder indirekt zum Unsterstützen des Spülbeckenrandes beitragen.

Nach einer weiteren vorzugsweisen Ausführung des Verfahrens nach der Erfindung wird die Öffnung in der Anrichte derart gemacht, daß die vertikale Abmessung der umlaufenden Wand des ersten Abschnittes der Trägerplatte größer ist als die Höhe des Randes zu montierenden Spülbeckens minus der Höhe des Deckblattes. Dadurch ist der Abstand der Spalte zwischen Deckblatt und Spülbeckenrand bis zum Material der Trägerplatte nicht nur in horizontaler, sondern auch in vertikaler Richtung vergrößert. Dies ist besonders günstig, wenn der Spülbeckenrand sich bis über den nut- oder falzförmigen Raum erstreckt.

Die Erfindung schafft weiterhin eine Anrichte mit einem darin gemäß der Einlegemethode aufgenommen an Spülbecken, die eine Trägerplatte und ein auf deren Oberseite befestigtes Deckblatt aufweist, gemäß Anspruch 4.

Der Spülbeckenrand kann auf verschiedene Weise gestützt werden. Wenn der untere Rand des nut- oder falzförmigen Raumes innerhalb des Querschnittes des Spülbeckenrandes gelegen ist, kann, falls die vertikale Abmessung des nut- oder falzförmigen Raumes nicht zu groß ist, der Spülbeckenrand auf im wesentlichen horizontalen Flächen des Raumes aufgelegt werden. Ist die vertikale Abmessung des nut- oder falzförmigen Raumes größer, kann der Spülbeckenrand auf einer im nut- oder falzförmigen Raum eingebrachten Abdichtungsmasse, z.B. Kitt, aufgelegt werden. Das Stützorgan bzw. -körper, das bzw. der in der Trägerplatte befestigt is unterstützt den Spülbeckenrand stabil und auf eine für die Einlegemethode richtige Höhe Das einschlägige Stützmittel umfaßt vorzugsweise Mittel zur radialen Einwärtsbegrenzung des nut- oder falzförmigen Raumes, so daß ein ausfließendes Abdichtungsmittel darin gehalten wird.

Die Anrichte nach der Erfindung ist in Anspruch 4 umschrieben.

Die Öffnung in der Anrichte bildet nach der Erfindung vorzugsweise einen Umdrehungskörper mit vertikaler Achse.

Das separate Stützorgan kan durch ein Stützprofil, beispielsweise aus Polyethylen, gebildet werden, das mit Befestigungsmitteln zum Befestigen des Stützprofils in vorgenannter Aussparung in der Trägerplatte und mit Mitteln zum Untstützen des Spülbeckenrandes versehen ist.

Dabei ist das Stützprofil vorzugsweise mit einem Abschnitt, der den nut- oder falzförmigen Raum radial einwärts abschließt, versehen, welcher Abschnitt zugleich mit Mitteln zu, Abstützen auf der in wesentlichen horizontalen Nut- oder Falzfläche versehen sein kann.

Aus der niederländischen Patentschrift 79.03380 ist eine Einlegemethode bekannt, bei der ebenfalls ein überhängendes Deckblatt vorhanden ist. Die Trägerplatte, die auch als Holzfaserplatte gefertigt sein kann, ist mit einer Aussparung mit konstantem Querschnitt und das Deckblatt mit einer kleineren Aussparung versehen. Zwischen einem Aufstellungsring für das Spülbecken und dem Spülbeckenrand und dem überhängenden Teil des Deckblattes wird erst nach der Montage ein Raum geschaffen, der mit einem plastischen Abdichtungsmittel gefüllt ist. Beim Montieren des Spülbeckens wird erst das Spülbecken in die Aussparung eingeführt, bis dieses sich mit seinem oberen Rand auf gleicher Höhe mit der Anrichte befindet und danach wird, ebenfalls von unten her, das Abdichtungsmittel von unten her eingebracht. Danach wird ein separater Aufstellungsring von unten her eingeführt und an der Trägerplatte befestigt. Bevor der Aufstellungsring befestigt ist, müssen das Spülbecken und das Abdichtungsmittel auf die richtigen Höhe gehalten werden. Das von unten her Befestigen hat den Nachteil schwierig kontrollierbar zu sein.

Die Erfindung wird jetzt anhand des in den Zeichnungen dargestellten Ausführungsbeispiels näher beschrieben.
In Fig. 1 wird ein Teil der erfindungsgemäßen Anrichte mit eingezetztem Spülbecken gezeigt;
In Fig. 2 ist ein Schnitt nach der Linie II-II in Abbildung 1 dargestellt und
in Fig. 3 wird in schematischer Darstellung die Arbeitsaufgezeigt in der in die Anrichte u.a. der nut- oder falzförmige Raum entsprechend der Erfindung eingebracht werden kann.

Die Anrichte 1 in Fig. 1 weist ein Spülbecken 2 auf. Das Spülbecken ist nach der Einlegemethode montiert, durch die erreicht wird, daß die obere Fläche des Spülbeckenrandes mit der oberen Fläche der Anrichte 1 fluchtet und an sie anschließt.

In Fig. 2 wird dargestellt aus welche Weise das Spülbecken 2 lt. der Erfindung montiert sein kann. Der hier beschriebene Vertikalschnitt ist repräsentativ für den ganzen Umfang der Öffnung. Die Anrichte weist eine Trägerplatte 4 auf, die aus einer Holzfaserplatte gefertigt sein kann, auf deren oberen Seite ein Deckblatt 5 aus Kunststoff aufgeklebt ist. Solche Anrichten, ohne bereits mit einer Öffnung für ein Spülbecken versehen zu sein, können von Spezialfabriken bezogen werden. Ein Beispiel solcher Anrichten sind die von Duropal (eingetragenes Warenzeichen) hergestellten. Möbelfabriken beziehen Anrichten von den genannten Fabriken, um diese mit geeigneten Öffnungen zu versehen und maßgearbeitet an Kücheneinbaubetriebe zu liefern. In der Möbelfabrik wird in die Anrichte 1 zunächtst ein durchgehende Öffnung 3 eingebracht. Der Querschnitt dieser Öffnung 3 ist groß genug, um den Wannenteil des Spülbeckens 2 aufzunehmen. Des weiteren wird, wie in Fig. 3 gezeigt wird, Material aus dem Randbereich der Öffnung in der Anrichte 1 mit einer Fräse gefräst. Dies geschieht mit Hilfe eines Fräsers 13, von dem nur die für die Erfindung relevanten Teile dargestellt sind und der mit einer Antriebsache 14 versehen ist, auf der Frässcheiben 15 und 18 angeordnet sind, sowie auch ein dazwichen angeordnetes Lager 19. Mit dem Lager 19 kan auf der inneren Fläche 11 der Öffnung 3 in der Anrichte 2 eine Abstützung vorgenommen werden. Die Frässcheibe 18 dient dazu, eine Aufnahmenute 8 (s. Fig. 2) für einen Befestigungsteil 21 eines Stützprofils 20 für das Spülbecken 2 (s. Abb. 2) herausstellen. Die Frässcheibe 15 ist aus einer ersten Scheibe 16 und einer zweiten Scheibe 17 aufgebaut, wobei der Durchmesser der zweiten Scheibe 17 größer ist als der Durchmesser der ersten Scheibe 16. Mit der ersten Scheibe 16 wird der Öffnung des eben genannten ersten Abschnittes in dem Deckblatt 5 vergrößert und mit der Scheibe 17 die Öffnung des eben genannten zweiten Abschnittes in dem daruntergelegenen angrenzenden Bereich des Holzfaserplatte 4 vergrößert. Durch dem Unterschied im Durchmesser der Scheiben 16 und 17 wird erreicht, daß das Deckblatt 5 mit einem Randteil 12 (s. Fig. 2) über die kreisförmig umlaufende Wand 9 des durch die Scheibe 17 gefertigten nut- oder falzförmigen Raumes 7 in der Holzfaserplatte 4 ragt.

Der nut- oder falzförmige Raum 7 wird weiterhin durch eine umlaufende horizontale Fläche 10 begrenzt und geht an deren inneren oder unteren Rand 26 in die Innenfläche der durchgehenden Öffnung über. Diese bildet den oben genannten dritten Öffnungsteil.

Nachdem man mit dem Fräser 13 die benötigten, obenbeschriebenen Aussparungen in das Deckblatt 1 und in die Trägerplatte 4 eingebracht hat, wird das Stützprofil 20 montiert, wobei der Befestigungsteil 21 auf eine passende und eine klemmende Art und Weise in die Aussparung 8 eingeführt wird. Das Stützorgan 20 weist einen vertikalen Körper 27 auf, der an seinem oberen Ende in einen Randflansch 22 übergeht, welcher an seiner Oberseite mit einer Stützfläche 23 versehen ist. An der unteren Seite weist der Randflansch 22 eine Stützfläche 24 auf, mit der der Randflansch auf der horizontaler Fläche 10 des nut- oder falzförmigen Raumes 7 aufliegen kann. Nachdem das Stutsprofil 20 in die Öffnung 3 eingesetzt wurde, kann der umlaufende nut- oder falzförmige Raum 7 mit einem geringeren Übermaß an Abdichtungsmittel 25, beispielsweise Polyurethankitt, gefüllt werden. Der Randflansch 22 des Stützprofils 20 sorgt hierbei dafür, daß das Abdichtungsmittel 25 nicht wegfließen kann.

Dann ist die Anrichte 1 zum Aufnehmen des Spülbeckens 2 fertig, wobei der Spülbeckenrand 6 auf oberen Fläche des Randflansches 22 des Stützprofils 20 Unterstützung findet und der Umrißrand des Spülbeckenrandes 6 fast nahezu an den Innenrand des überragenden Randteiles 12 des Deckblattes 5 anschließt. Die vertikale Abmessung des Randflansches 22 des Stützprofils 20 ist dabei derart gewählt, daß der Spülbeckenrand 23 auf einer solchen Höhe unterstützt wird, daß die oberen Flächen des Deckblattes 5 und der Spüleckenrand 6 mindestens nahezu miteinander fluchten.

So kann also die Anrichte 1 auf einfache Weise für die Einlegemethode geeignet gemacht und das Spülbecken 3 bequem und auf sichere Art montiert werd. Durch den nutof falzförmigen Raum 7, der mit einem Abdichtungsmittel gefüllt ist, wird in dem hier beschiebenen Beispiel sowohl in horizontaler als auch in vertikaler Richtung die Spaltbreite zwischen dem Spülbeckenrand und dem Deckblatt 5 so groß, daß die Gefahr nicht mehr besteht, daß durch den Spalt hineingesickertes Wasser auf die Holzfaserplatte einwirken könnte, so daß eine Holzfaserplatte, die viel preisgünstiger als eine wasserfeste Multiplexplatte ist, als Trägerplatte verwendet werden kann, und zwar für eine Anrichte, bei der das Spülbeckennach der Einlegemethode eingesetzt wird.

## Patentansprüche

1. Verfahren zum Einbauen eines Spülbeckens (2) in eine Anrichte, wobei die Anrichte eine Trägerplatte (4) beispielsweise aus Holzfaserplatte, sowie auch ein auf deren Oberseite befestigtes Kunststoffdeckblatt (5) aufweist und der Spülbecken (2) mit Hilfe von Stützungsmitteln (20) für den Spülbeckenrand so angeordnet wird, daß die obere Fläche des Spülbeckenrandes (6) mit der oberen Fläche des Deckblattes fluchtet, wobei in der Anrichte zunächst eine durchgehende, für die Aufnahme eines Spülbeckens bestimmte Öffnung (3) gemacht wird, und des weiteren Material aus dem Randbereich der Öffnung entfernt wird, wobei in einer solchen Weise vorgegangen wird, daß die resultierende Öffnung im oberen Teil davon,- gesehen von oben nach unten - begrenzt wird durch einen umlaufenden Rand des Deckblattes, das einen ersten Öffnungsabschnitt bestimmt, eine hinsichtlich des Randes des Deckblattes zurückversetzte umlaufende Wand (9) von einem angrenzenden ersten Abschnittes der Trägerplatte, die einen zweiten Öffnungsabschnitt mit einem Durchmesser, der größer ist als der des ersten Öffnungsabschnittes bestimmt, **dadurch gekennzeichnet**, daß in dem Entfernen des weiteren Materials aus dem Randbereich der Öffnung eine, hinsichtlich der umlaufenden Wand des ersten Abschnittes der Trägerplatte, weiter nach innen gelegene umlaufende Wand (11) eines zweiten Abschnittes der Trägerplatte realisiert wird, die einen dritten Öffnungsabschnitt mit einem Durchmesser, der kleiner ist als der des zweiten Öffnungsabschnittes bestimmt, so daß der erste und der zweite Abschnitt der Trägerplatte einen umlaufenden nut- oder falzförmigen Raum (7) bilden, der nach oben durch einen umlaufenden, vorstehenden Randteil (12) des Deckblattes (5) begenzt ist, wobei, nachdem also die resultierende Öffnung gemacht worden ist, der nut- oder falzförmigen Raum (7) mit einem Abdichtungsmittel, z.B. Polyurethankitt, insbesonder flexibeler Kitt (25), gefüllt wird und dannach der Spülbecken eingesetzt wird.

2. Verfahren nach Anspruch 1 oder 2, wobei die Öffnung in dem Deckblatt (5) in einer solchen Weise gemacht wird, daß der dritte Öffnungsabschnitt einen Durchmesser hat, der kleiner ist als der Durchmesser des ersten Öffnungsabschnittes.

3. Verfahren nach den Ansprüchen 1 oder 2, wobei die Öffnung in der Anricht derart gemacht wird, daß die vertikale Abmessung der umlaufenden Wand (9) des ersten Abschnittes der Trägerplatte größer ist als die Höhe des Randes (6) des zu montierenden Spülbeckens (2) minus der Höhe des Deckblattes (5).

4. Anrichte (1), mit einem darin nach der Einlegemethode aufgenommenen Spülbecken (2) und mit einer Trägerplatte (4) und einem auf ihrer Oberseite befestigten Deckblatt (5), wobei die Anrichte mit einer durchgehenden Öffnung (3) für die Aufnahme des Spülbeckens versehen ist, wobei an der Stelle der Öffnung, in dem an dem Deckblatt anschließenden obersten Abschnitt davon, einen nut-oder-falzförmigen Raum (7) gebildet ist, der nach oben hin durch einen gegenüber der Oberseite der Trägerplatte vorstehenden, im wesentlichten umlaufenden Randabschnitt (12) des Deckblattes bedeckt ist und mit einem flexiblen Abdichtungskitt (25), z.B. Polyurethankitt, gefüllt ist, und daß der Spülbeckenrand mittels eines separaten Stütz organs (20) derart unterstützt ist, daß die oberen Seiten des Spülbeckenrandes (23) und des Deckblattes nahezu fluchten, wobei das Stützorgan (20) auf der Trägerplatte (4) befestigt ist, **dadurch gekennzeichnet**, daß der nut- oder falzförmige Raum (7) durch die Trägerplatte (4) selbst gebildet ist und daß das Stützorgan (20) Mittel (22) umfaßt, der den nut- oder falzförmigen Raum (7) radial einwärts abschließt, so daß das Abdichtungsmittel (25) nach dem Auflegen des Spülbeckens (2) darin gehalten wird und daß der Spülbeckenrand (6) auf der oberen Fläche der Abschließmittel (22) unterstützt wird.

5. Anrichte nach Anspruch 4, wobei der Randteil (12) des Deckblattes im horizontalen auswärtigen Abstand vom inneren oder unteren Rand (26) des nut- oder falzförmigen Raumes (7) endet.

6. Anrichte nach Anspruch 4 oder 5, dadurch gekennzeichnet, daß der untere Rand (26) des nut- oder falzförmigen Raumes (7) in einem Abstand von der Oberfläche des Deckblattes gelegen ist, der größer als die Dicke des einzubauenden Spülbeckenrandes (23) ist.

7. Anrichte nach einem der Ansprüche 4 - 6, wobei das Stützorgan (20) mit Befestigungsmitteln (21) versehen ist und wobei die Anrichte (1) mit zumindest einer unterhalb des nut- oder falzförmigen Raumes (7) angeordneten Aussparung (8) in der Trägerplatte (4) für die Aufnahme des Befestigungsmittels (21) des Stützorgans versehen ist.

8. Anrichte nach Anspruch 7, wobei die Aussparung (8) als eine im Abstand zur nut- oder falzförmigen Raum gelegene umlaufende Aufnahmenute gebildet ist.

9. Anrichte nach einem der Ansprüche 4-8,, wobei der nut- oder falzförmige Raum (7) nach unten von einer horizontalen Fläche (10) der Trägerplatte (6) begrenzt ist und der Abschnitt (22) des Stützorgans (20) mit Mitteln (24) zum Stützen auf der im wesentlichen horizontalen Fläche (10) des nut- oder falzförmigen Raumes versehen ist.

## Claims

1. Method for installing a sink (2) in a worktop, in which the worktop has a support plate (4) made for example of chipboard, as well as a plastic cover plate '(5) attached to the top side thereof and the sink (2) is arranged with the help of support means (20) for the sink edge, such that the upper face of the sink edge (6) is flush with the upper face of the cover plate, in which initially a continuous opening (3) intended for receiving a sink is made in the worktop, and subsequently material is removed from the edge area of the opening, proceeding in such a way that the resulting opening is bounded in the upper part thereof - as seen from top to bottom - by a surrounding edge of the cover plate, which defines a first opening portion, and a surrounding wall (9) of an adjacent first portion of the support plate set back with regard to the edge of the cover plate and defines a second opening portion with a diameter which is larger than that of the first opening portion, **characterized in that** when removing the additional material from the edge area of the opening, a surrounding wall (11) of a second portion of the support plate, located more to the inside with regard to the surrounding wall of the first portion of the support plate is realized, which defines a third opening portion with a diameter which is smaller than that of the second opening portion, so that the first and the second portion of the support plate form a rebate or mortise-shaped space (7), which is bounded upwards by a surrounding projecting edge portion (12) of the cover plate (5), in which, after the resulting opening has then been made, the rebate or mortise-shaped space (7) is filled with a sealing means, for example polyurethane cement (25) in particular flexible cement, and the sink is then inserted.

2. Method according to claim 1 or 2, **characterized in that** the opening in the cover plate (5) is made in such a way that the third opening portion has a diameterwhich is smaller than the diameter of the first opening portion.

3. Method according to claim 1 or 2, in which the opening in the worktop is made in such a way that the vertical dimension of the surrounding wall (9) of the first portion of the support plate is larger than the height of the edge (6) of the sink (2) to be installed minus the height of the cover plate (5).

4. Worktop (1), with a sink (2) accomodated therein according to the insertion method and with a support plate (4) and a cover plate (5) attached to its upper side, the worktop being provided with a continuous opening (3) for accomodating the sink, in which at the location of the opening, in the top portion thereof adjacent the cover plate, a rebate or mortise-shaped space (7) is formed, which is covered upwards by a substantially surrounding edge portion (12), projecting relative to the upper side of the support plate and is filled with a flexible sealing cement (25), for example polyurethane cement, and in which the sink edge is supported by means of a separate support means (20) in such a way that the upper sides of the sink edge (23) and the cover plate are virtually flush, in which the support means (20) is secured to the support plate (4), **characterized in that** the rebate or mortise-shaped space (7) is formed by the support plate (4) itself and in that the support means (20) comprises means (22) which confine the rebate or mortise-shaped space (7) radially inwardly, so that after the deposition of the sink (2) the sealing means (25) is contained therein and in that the sink edge (6) is supported on the upper surface of the confining means (22).

5. Worktop according to claim 4 or 5, **characterized in** **that** the edge portion (12) of the cover plate ends at a horizontal outward distance from the inner or outer edge (26) of the rebate or mortise-shaped space (7).

6. Worktop according to claim 4 or 5, **characterized in that** the lower edge (26) of the rebate or mortise-shaped space (7) is spaced from the upper surface of the cover plate at a distance which is larger than the thickness of the edge (23) of the sink to be installed.

7. Worktop according to any one of the claims 4 - 6, in which the support means (20) are provided with securing means (21) and in which the worktop (1) is provided with at least one recess (8) in the support plate (4) arranged beneath the rebate or mortise-shaped space (7) for receiving the securing means (21) of the support means.

8. Worktop according claim 7, in which the recess (8) is formed as a surrounding receiving slot spaced from the rebate or mortise-shaped space.

9. Worktop according to any one of the claims 4 - 8, in which the rebate or mortise-shaped space (7) is bounded downwardly by a horizontal face (10) of the support plate (6) and the portion (22) of the support means (20) is provided with means (24) for support on the substantially horizontal face (10) of the rebate or mortise-shaped space.

## Revendications

1. Procédé pour l'encastrement d'un évier (2) dans un plan de travail, le plan de travail présentant un plateau de support (4), par exemple un panneau de fibres et aussi une feuille de recouvrement (5) en matière synthétique fixée sur le côté supérieur de celui-ci et où l'évier (2) est disposé à l'aide de moyens d'appui (20) pour le bord de l'évier de façon que la surface supérieure du bord de l'évier (6) soit alignée avec la surface supérieure de la feuille de recouvrement, et dans le plan de travail on réalise tout d'abord une ouverture continue (3) prévue pour la réception d'un évier et en outre, du matériau est enlevé de la zone de bord de l'ouverture, en procédant de telle manière que l'ouverture qui en résulte soit délimitée dans la partie supérieure de celui-ci - en regardant de haut en bas - par un bord s'étendant tout autour de la feuille de recouvrement qui définit un premier tronçon d'ouverture, une paroi (9) s'étendant tout autour décalée vers l'arrière par rapport au bord de la feuille de recouvrement d'un premier tronçon avoisinant du plateau de support, qui définit un deuxième tronçon d'ouverture avec un diamètre qui est plus grand que celui du premier tronçon d'ouverture, caractérisé en ce que par l'enlèvement du matériau additionnel de la zone de bord de l'ouverture on réalise une paroi (11) d'un deuxième tronçon du plateau de support, paroi s'étendant tout autour, située plus loin vers l'intérieur relativement à la paroi s'étendant tout autour du premier tronçon du plateau de support et qui définit un troisième tronçon d'ouverture avec un diamètre qui est plus petit que celui du deuxième tronçon d'ouverture de façon que le premier et le deuxième tronçon du plateau de support forment un espace en forme de rainure ou de feuillure (7) s'étendant tout autour qui est délimité vers le haut par une partie de bord en saillie s'étendant tout autour (12) de la feuille de recouvrement (5) et, après avoir donc réalisé l'ouverture qui en résulte, l'espace en forme de rainure ou de feuillure (7) est rempli d'un moyen d'étanchéité, par exemple d'un mastic polyuréthane, notamment d'un mastic (25) flexible et ensuite, l'évier est mis en place.

2. Procédé selon la revendication 1 ou 2, où l'ouverture dans la feuille de recouvrement (5) est réalisée de façon que le troisième tronçon d'ouverture présente un diamètre qui est plus petit que le diamètre du premier tronçon d'ouverture.

3. Procédé selon les revendications 1 ou 2, où l'ouverture dans le plan de travail est réalisée de façon que la dimension verticale de la paroi s'étendant tout autour (9) du premier tronçon du plateau de support est plus grande que la hauteur du bord (6) de l'évier (2) à monter, moins la hauteur de la feuille de recouvrement (5).

4. Plan de travail (1), avec un évier (2) reçu dans celui-ci selon le procédé d'encastrement et avec un plateau de support (4) et une feuille de recouvrement (5) fixée sur le côté supérieur de celui-ci, le plan de travail étant pourvu d'une ouverture traversante (3) pour la réception de l'évier, et à l'endroit de l'ouverture, dans le tronçon supérieur faisant suite à la feuille de recouvrement, il est réalisé un espace en forme de rainure ou de feuillure (7) qui est recouvert vers le haut par un tronçon de bord (12) de la feuille de recouvrement en saillie par rapport au côté supérieur du plateau de support, s'étendant principalement tout autour et rempli par un mastic d'étanchéité flexible (25), par exemple un mastic polyuréthane, le bord de l'évier étant soutenu au moyen d'un organe d'appui séparé (20) de telle sorte que les côtés supérieurs du bord de l'évier (23) et de la feuille de recouvrement sont presque alignés, l'organe d'appui (20) étant fixé sur le plateau de support (4), caractérisé en ce que l'espace en forme de rainure ou de pli (7) est formé par le plateau de support (4) lui-même et en ce que l'organe d'appui (20) comprend un moyen (22) qui ferme radialement vers l'intérieur l'espace en forme de rainure ou de feuillure (7) de façon que le moyen d'étanchéité (25), après la mise en place de l'évier (2), soit retenu dans celui-ci et en ce que le bord de l'évier (6) soit soutenu sur la face supérieure du moyen de fermeture (22).

5. Plan de travail selon la revendication 4, où la partie de bord (12) de la feuille de recouvrement se termine à une distance horizontale extérieure relativement au bord intérieur ou inférieur (26) de l'espace en forme de rainure ou de feuillure (7).

6. Plan de travail selon la revendication 4 ou 5, caractérisé en ce que le bord inférieur (26) de l'espace en forme de rainure ou de feuillure (7) se situe à une distance de la surface de la feuille de recouvrement qui est plus grande que l'épaisseur du bord de l'évier (23) à encastrer.

7. Plan de travail selon l'une des revendications 4-6, où l'organe d'appui (20) est pourvu de moyens de fixation (21) et où le plan de travail (1) est pourvu d'au moins un évidement (8) disposé en-dessous de l'espace en forme de rainure ou de feuillure (7), dans le plateau de support (4) pour la réception du moyen de fixation (21) de l'organe d'appui.

8. Plan de travail selon la revendication 7, où l'évidement (8) est réalisé sous forme de rainure de réception s'étendant tout autour, se trouvant à une certaine distance, relativement à l'espace en forme de rainure ou de feuillure.

9. Plan de travail selon l'une des revendications 4-8, où l'espace en forme de rainure ou de feuillure (7) est délimité vers le bas par une surface horizontale (10) du plateau de support (6) et où le tronçon (22) de l'organe d'appui (20) est pourvu de moyens (24) pour prendre appui sur la surface principalement horizontale (10) de l'espace en forme de rainure ou de feuillure.
